# EUROPÄISCHE PATENTANMELDUNG

(11) **EP 3 792 072 A1**
(43) Veröffentlichungstag der Anmeldung: **17.03.2021**
(21) Anmeldenummer: 20020436.0
(22) Anmeldetag: 18.11.2016
(51) Int. Cl.: B42D 25/328, B42D 25/324, B42D 25/425, B42D 25/355, B44C 1/17, B44C 1/24, B44B 5/02

(54) **PRÄGEVERFAHREN ZUM PRÄGEN VON MIKRO- ODER NANOSTRUKTUREN**

(30) Priorität: 27.11.2015 DE 102015015407
(62) Teilanmeldung aus: 16798626.4
(71) Anmelder: Giesecke+Devrient Currency Technology GmbH, 81677 München (DE)
(72) Erfinder: Rauch, Andreas, 82441 Ohlstadt (DE); Sievers, Frank, 82041 Deisenhofen (DE); Kiefersauer, Georg, 83661 Lenggries (DE); Seiß, Birgit, 82433 Bad Kohlgrub (DE); Fuhse, Christian, 83624 Otterfing (DE); Pretsch, Andreas, 83607 Holzkirchen (DE); Rahm, Michael, 83646 Bad Tölz (DE); Heim, Manfred, 83646 Bad Tölz (DE); Hoffmüller, Winfried, 83646 Bad Tölz (DE); Zaschka, Herbert, 83075 Bad Feilnbach (DE)

(57) **Zusammenfassung**

Die Erfindung betrifft ein Verfahren zum Prägen von Strukturen mit Abmessungen im Bereich von Mikro- oder Nanometern in eine Lackschicht aus einem Lack, wobei die Lackschicht auf eine Seite einer Folienbahn aufgebracht ist und mittels ultravioletter Strahlung härtbar ist. Die Folienbahn wird in Beförderungsrichtung zuerst mit der Seite, auf der sich die noch nicht gehärtete Lackschicht befindet, durch einen Presseur an einen Prägezylinder gepresst, auf dessen Oberfläche sich die zu prägenden Strukturen im Mikro- oder Nanometerbereich befinden. Hierbei formen sich die Strukturen im Mikro- oder Nanometerbereich in die Lackschicht ab. Anschließend wird die Lackschicht durch eine ultraviolette Strahlung einer Quelle für ultraviolette Strahlung gehärtet.

Erfindungsgemäß weist für ein luftblasenfreies Prägen der Lack der Lackschicht im Bereich des Prägezylinders und/oder an der Stelle, an der in Beförderungsrichtung die Lackschicht den Prägezylinder berührt und sich ein Teil des Lacks der noch nicht gehärteten Lackschicht aufstaut, eine geringe Viskosität auf.

## Beschreibung

Die Erfindung betrifft ein Verfahren zum Prägen von Strukturen mit Abmessungen im Bereich von Mikro- oder Nanometern in eine Lackschicht aus einem Lack, wobei die Lackschicht auf eine Seite einer Folienbahn aufgebracht ist und mittels ultravioletter Strahlung härtbar ist. Die Folienbahn wird in Beförderungsrichtung zuerst mit der Seite, auf der sich die noch nicht gehärtete Lackschicht befindet, durch einen Presseur an einen Prägezylinder gepresst, auf dessen Oberfläche sich die zu prägenden Strukturen im Mikro- oder Nanometerbereich befinden. Hierbei formen sich die Strukturen im Mikro- oder Nanometerbereich in die Lackschicht ab. Anschließend wird die Lackschicht durch eine ultraviolette Strahlung einer Quelle für ultraviolette Strahlung gehärtet.

Ein derartiges Verfahren wird bereits seit vielen Jahren verwendet, wobei die Folienbahn von unten oder mindestens von schräg unten zum Prägezylinder geführt wird. Ein Teil des Lacks der noch nicht gehärteten Lackschicht staut sich in Beförderungsrichtung unmittelbar vor der Stelle auf, an der die Lackschicht den Prägezylinder berührt, und bildet einen sogenannten "Lackkeil". Dieser Lackkeil ist jedoch bei dem aus dem Stand der Technik bekannten Verfahren ungleichmäßig verteilt, wobei sich sowohl die Dicke des Keils als auch seine Verteilung in Richtung der Drehachse des Prägezylinders ständig und unvorhersehbar ändert. Die geometrische Form und Verteilung des Lackkeils ist somit stochastisch, wodurch sich besonders nachteilhaft eine ungleichmäßige Verteilung der Lackschicht auf der Folienbahn ergibt. Die Strukturen im Mikro- oder Nanometerbereich werden somit in eine ungleichmäßig verteilte Lackschicht eingeprägt, wobei sich auch nach dem Verprägen und anschließenden Härten der Lackschicht mittels UV-Strahlung eine ungleichmäßig dicke und in horizontaler Richtung, bezogen jeweils auf die Folienbahn, ungleichmäßig verteilte Lackschicht mit eingeprägten Strukturen im Mikro- oder Nanometerbereich ergibt.

Aus EP 2 865 625 A1 ist ein Verfahren zum Herstellen eines Sicherheitselements bekannt, das aus zwei Bestandteilen besteht. Beide Bestandteile müssen im exakten Passer bzw. Registers zueinander angeordnet sein, wobei eine verstellbare Streckwalze für die Einhaltung bzw. Einstellung dieses Registers vorgesehen wird. Die zweiten Bestandteile des Sicherheitselements werden bevorzugt durch ein Prägewerk erzeugt.

Aus WO 2011/020727 A1 ist ein Verfahren zur Erzeugung eines optisch variablen Bildes bekannt, bei dem ein Epoxy-Lack zum Auftragen auf eine Bahn erhitzt werden kann, wodurch sich seine Viskosität vermindert. Bis zum nachfolgenden Prägevorgang wird sich die Viskosität des Lacks durch Abkühlung wieder verändert bzw. erhöht haben.

Aufgabe der Erfindung ist es, eine höhere Geschwindigkeit der Folienbahn bei gleichbleibender Anzahl der Luftblasen in der geprägten Lackschicht oder eine gleiche oder ebenfalls höhere Geschwindigkeit der Folienbahn bei reduzierter Anzahl der Luftblasen in der geprägten Lackschicht zu ermöglichen, ein sogenanntes "luftblasenfreies" Prägen.

Die Erfindung betrifft ein Verfahren nach dem Oberbegriff des Hauptanspruchs, wobei erfindungsgemäß für ein schnelles luftblasenfreies Prägen der Lack der Lackschicht im Bereich des Prägezylinders und/oder im Lacckeil eine geringe Viskosität aufweist. Eine Verringerung der Viskosität des Lacks kann durch Erwärmen des Lackes erreicht werden. Beispielsweise kann ein bestimmter Lack luftblasenfrei bei einer Temperatur des Lacks von 20°C mit einer Geschwindigkeit der Folienbahn von 20 m/min geprägt werden und bei einer Temperatur des Lacks von 60°C mit einer Geschwindigkeit der Folienbahn von 45 m/min. Eine Erwärmung des Lacks führt also besonders bevorzugt zu einer mehr als doppelt so großen Geschwindigkeit der Folienbahn und damit zu einer Erhöhung der Wirtschaftlichkeit des Prägevorgangs.

Das erfindungsgemäße Verfahren zum luftblasenfreien Prägen durch eine Reduzierung der Viskosität bzw. eine Erwärmung des Lacks kann unabhängig von der Richtung der Zuführung der Folienbahn zum Prägezylinder erfolgen, also sowohl bei einer erfindungsgemäßen Zuführung der Folienbahn von oben oder mindestens von schräg oben zum Prägezylinder als auch bei einer aus dem Stand der Technik bekannten Zuführung der Folienbahn von unten oder mindestens von schräg unten zum Prägezylinder.

Ein Einfluss auf diese Breite der Lackschicht nach dem Prägevorgang kann durch die Geschwindigkeit der Folienbahn, die Viskosität bzw. Temperatur des Lacks der Lackschicht, die auf die Folienbahn aufgetragene Lackmenge und den Presseurdruck genommen werden.

Das luftblasenfreie Prägen hat jedoch nur eine sehr kleine Variationsbreite für eine Änderung der Parameter Temperatur und Geschwindigkeit der Folienbahn, d.h. bereits kleine Änderungen dieser Parameter haben einen großen Einfluss auf die Breite der Lackschicht nach dem Prägen. Beispielsweise beträgt die Breite des Lacks vor der Prägung 620 mm und soll nach der Prägung 720 mm betragen. Bereits eine Änderung der Bahngeschwindigkeit um 1 m/min hat einen deutlichen Einfluss auf die Breite der Lackschicht nach dem Prägen. Eine deutlich zu niedrige Bahngeschwindigkeit um 5 m/min bis 10 m/min führt dazu, dass der Lack über den Rand der Folienbahn hinaus gequetscht wird, eine geringfügig zu hohe Geschwindigkeit um ca. 3 m/min führt zu Luftblasen.

Dies bedeutet insbesondere auch, dass über eine Änderung der Geschwindigkeit der Folienbahn die Breite der Lackschicht nach dem Prägen konstant auf einem vorgegebenen Wert gehalten werden kann. Nimmt die Breite der Lackschicht nach dem Prägen über einen vorgegebenen Wert hinaus zu, muss die Bahngeschwindigkeit erhöht werden und umgekehrt.

Eine Folienbahn besteht beispielsweise aus Polyethylenterephthalat (PET), Polyethylennaphthalat (PEN), Polypropylen (PP) oder Polycarbonat (PC) mit einer Dicke für Sicherheitsfäden oder Sicherheitsfolien von bevorzugt 8 µm bis 36 µm, für Banknoten aus Polymer oder für Folienverbundbanknoten bis 100 µm oder für Kartenkörper bis 200 µm.

Die Dicke der Lackschicht beträgt bevorzugt 0,5 µm bis 20 µm, besonders bevorzugt 4 µm bis 15 µm und ganz besonders bevorzugt von 4 µm bis 8 µm. Die Lackschicht wird bevorzugt mittels eines Flexodruckverfahrens auf die Folienbahn aufgebracht.

Gemäß einer bevorzugten Ausführungsform ist vorgesehen, dass die Folienbahn durch eine Umlenkwalze umgelenkt und auf den Prägezylinder geführt wird, wobei die Umlenkwalze in Beförderungsrichtung vor dem Presseur angeordnet wird. Durch eine zweite Umlenkwalze kann die Folienbahn wieder vom Prägezylinder weggeführt werden. Durch die erste und gegebenenfalls zweite Umlenkwalze wird erreicht, dass die Lackschicht den Prägezylinder über eine größere Umfangfläche umschlingt.

Von oben im Sinne dieser Erfindung bedeutet, dass die Folie senkrecht oder mindestens nahezu senkrecht von oben bzw. in Richtung der Gewichtskraft oder nahezu in Richtung der Gewichtskraft auf den Prägezylinder zugeführt wird. Mindestens von schräg oben im Sinne dieser Erfindung bedeutet, dass die Folie mit einem Winkel in einem Bereich von mehr als waagrecht bis nahezu senkrecht von oben auf den Prägezylinder zugeführt wird, wobei die Folie insbesondere nicht waagrecht auf den Prägezylinder zugeführt wird.

Derartige Strukturen mit Abmessungen im Bereich von Mikro- oder Nanometern werden insbesondere zur Erhöhung des Fälschungsschutzes von Wertdokumenten verwendet, insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, und auch Produktsicherungselemente, wie Etiketten, Siegel, Verpackungen und dergleichen. Die Strukturen mit Abmessungen im Bereich von Mikro- oder Nanometern sind beispielsweise diffraktive Strukturen, Mikrospiegel, Mattstrukturen oder Mottenaugenstrukturen.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren wird der Oberbegriff der Erfindung erläutert. Die Ausführungsbeispiele stellen Ausführungsformen dar, auf die die Erfindung in keinerlei Weise beschränkt sein soll. Des Weiteren sind die Darstellungen in den Figuren des besseren Verständnisses wegen stark schematisiert und spiegeln nicht die realen Gegebenheiten wieder. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: in Seitenansicht ein Prägeverfahren nach dem Stand der Technik,
- Fig. 2: in Seitenansicht ein weiteres Prägeverfahren.

Fig. 1 zeigt in Seitenansicht ein aus dem Stand der Technik bekanntes Prägeverfahren. Auf einer Folienbahn 5 befindet sich eine Lackschicht 6, wobei die Folienbahn in Bewegungsrichtung 7 von schräg unten auf eine Prägevorrichtung zugeführt wird. Die Prägevorrichtung besteht hierbei aus einem Prägezylinder 1, in dessen Oberfläche zu prägende Strukturen mit Abmessungen im Bereich von Mikro- oder Nanometern eingebracht sind, einem walzenförmig ausgestalteten Presseur 2, einer Quelle 4 für ultraviolette Strahlung sowie zwei Umlenkwalzen 3. Die Folienbahn 5 wird durch die erste Umlenkwalze 3 derart umgelenkt, dass die Lackschicht 6 mit dem Prägezylinder in Kontakt kommt. Unmittelbar vor bzw. an dieser linienförmigen Kontaktstelle staut sich ein Teil der noch nicht gehärteten Lackschicht auf und bildet dabei den ungleichmäßig geformten Lackkeil 8. Anschließend wird die Folienbahn 5 samt Lackschicht 6 durch den Presseur 2 gegen den Prägezylinder 1 gepresst und die Strukturen mit Abmessungen im Bereich von Mikro- oder Nanometern in die Lackschicht 6 abgeformt. Daraufhin wird die Lackschicht 6 durch elektromagnetische Strahlung im ultravioletten Wellenlängenbereich der Quelle 4 gehärtet und über eine zweite Umlenkwalze 3 vom Prägezylinder 1 wegeführt und nachfolgenden Bearbeitungsschritten zugeführt.

Fig. 2 zeigt in Seitenansicht ein weiteres Prägeverfahren, bei dem im Gegensatz zu dem Prägeverfahren aus Fig. 1 die Folienbahn 5 von schräg oben der Prägevorrichtung zugeführt wird. Die Folienbahn 5 wird durch die erste Umlenkwalze 3 derart umgelenkt, dass die Lackschicht 6 mit dem Prägezylinder in Kontakt kommt. Unmittelbar vor bzw. an dieser linienförmigen Kontaktstelle staut sich ein Teil der noch nicht gehärteten Lackschicht auf und bildet dabei den oben beschriebenen und besonders vorteilhaft gleichmäßig geformten Lackkeil 9. Anschließend wird die Folienbahn 5 samt Lackschicht 6 durch den Presseur 2 gegen den Prägezylinder 1 gepresst und die Strukturen mit Abmessungen im Bereich von Mikro- oder Nanometern in die Lackschicht 6 abgeformt. Daraufhin wird die Lackschicht 6 durch elektromagnetische Strahlung im ultravioletten Wellenlängenbereich der Quelle 4 gehärtet und über eine zweite Umlenkwalze 3 vom Prägezylinder 1 weggeführt und nachfolgenden Bearbeitungsschritten zugeführt.

## Patentansprüche

1. Verfahren zum Prägen von Strukturen mit Abmessungen im Bereich von Mikro- oder Nanometern in eine Lackschicht (6), wobei die Lackschicht (6) auf eine Seite einer Folienbahn (5) aufgebracht ist und mittels ultravioletter Strahlung härtbar ist, wobei die Folienbahn (5) in Beförderungsrichtung (7) zuerst mit der Seite, auf der sich die noch nicht gehärtete Lackschicht (6) befindet, durch einen Presseur (2) derart an einen Prägezylinder (1), auf dessen Oberfläche sich die zu prägenden Strukturen im Mikro- oder Nanometerbereich befinden, gepresst wird, dass sich die Strukturen im Mikro- oder Nanometerbereich in die Lackschicht (6) abformen, und anschließend die Lackschicht (6) durch eine ultraviolette Strahlung einer Quelle (4) für ultraviolette Strahlung gehärtet wird, **dadurch gekennzeichnet, dass** für ein luftblasenfreies Prägen der Lack der Lackschicht (6) im Bereich des Prägezylinders (1) und/oder an der Stelle, an der in Beförderungsrichtung (7) die Lackschicht (6) den Prägezylinder (1) berührt und sich ein Teil des Lacks der noch nicht gehärteten Lackschicht (6) aufstaut, eine geringe Viskosität aufweist.

2. Verfahren nach Anspruch 1, **dadurch gekennzeichnet, dass** eine Verringerung der Viskosität des Lacks durch Erwärmen des Lackes erreicht wird.
